# EUROPÄISCHE PATENTSCHRIFT

(11) **EP 3 631 343 B1**
(45) Veröffentlichungstag und Bekanntmachung des Hinweises auf die Patenterteilung: **11.08.2021**
(21) Anmeldenummer: 18728077.1
(22) Anmeldetag: 24.05.2018
(51) Int. Cl.: F41F 3/10, B63B 22/18, B63B 22/24, B63B 22/00, B63B 27/36, F42B 19/44, B63G 8/24

(54) **UNTERWASSERTRANSPORTBEHÄLTER FÜR KAMPFSCHWIMMER**
UNDERWATER TRANSPORT CONTAINER FOR COMBAT DIVERS
CONTENEUR DE TRANSPORT SOUS-MARIN POUR NAGEURS DE COMBAT

(30) Priorität: 29.05.2017 DE 102017208941
(43) Veröffentlichungstag der Anmeldung: 08.04.2020
(73) Patentinhaber: thyssenkrupp Marine Systems GmbH, 24143 Kiel (DE); thyssenkrupp AG, 45143 Essen (DE)
(72) Erfinder: MALLETSCHEK, Andreas, 24340 Eckernfoerde (DE); KUEHNEL, Robert, 24783 Osterrönfeld (DE); STOLTENBERG, Burkhard, 24248 Mönkeberg (DE); HEMPFLING, Florian, 24625 Negenharrie (DE); KÖLSCH, Andreas, 24816 Stafstedt (DE)
(74) Vertreter: thyssenkrupp Intellectual Property GmbH
(86) Internationale Anmeldenummer: PCT/EP2018/063645
(87) Internationale Veröffentlichungsnummer: WO 2018/219774

(56) Entgegenhaltungen:
- WO-A1-2016/146346
- DE-A1- 1 756 432
- ES-U- 1 063 098
- FR-A- 438 456
- FR-A- 1 556 629
- FR-A1- 2 714 016
- GB-A- 2 539 691
- US-A1- 2011 220 001
- US-A1- 2012 312 215
- US-B1- 7 250 568

## Beschreibung

Die Erfindung betrifft einen Unterwassertransportbehälter, welcher es Kampfschwimmern ermöglicht, Ausrüstungsgegenstände, welche in dem Unterwassertransportbehälter gelagert sind, möglichst unerkannt zum Einsatzort zu bringen. Kampfschwimmer werden für einen unerkannten Einsatz zum Beispiel aus einem getauchten Unterseeboot ausgesetzt und entnehmen üblicherweise ihre Ausrüstung einem Transportbehälter, welcher an der Außenseite angebracht sein kann oder im Waffenrohr gelagert wird. Nachteilig ist jedoch, dass regelmäßig die Ladung vor Ort entnommen werden muss und dann ein Transport der Ladung an der Wasseroberfläche erfolgt, wo die Detektionswahrscheinlichkeit erhöht ist.

Aus der FR 1 556 629 A ist eine Notfallvorrichtung für ein Unterseeboot bekannt.

Aus der FR 438 456 A ist ein Unterseeboot mit ausfahrbaren Bojen bekannt.

Aus der WO 2016/146346 A1 ist eine Haltevorrichtung für ein Waffenrohr bekannt.

Aus der FR 2 714 016 A1 ist eine Modellrakete mit einer aufblasbaren Vorrichtung bekannt.

Aus der US 7 250 568 B1 ist eine Abbremsvorrichtung mit positiven Auftrieb mit wenigstens zwei aufblasbaren Körpern bekannt.

Aus der DE 17 56 432 A1 ist eine Vorrichtung zum Bergen von Übungstorpedos mit aufblasbaren Bälgen am Torpedoheck bekannt.

Aus der US 2012/312215 A1 ist ein Auftriebssystem mit aufblasbaren Körpern, einer Aufblasvorrichtung und einem Aktivierungssystem bekannt.

Aus der US 2011/220001 A1 ist ein tauchbarer Transportcontainer mit einem Druckkörper und einem Auftriebssystem bekannt.

Aus der ES 1 063 098 U ist ein wasserdichter Unterwasserbeutel aus halbstarrem Material mit Flügeln und Mittel zum Aufbalsen und Ablassen von Luft im Inneren bekannt.

Aus der GB 2 539 691 A ist eine Abschussvorrichtung zum Ausstoß von getauchten Plattformen bekannt.

Aufgabe der Erfindung ist es, einen Unterwassertransportbehälter zu schaffen, welcher von Kampfschwimmern im getauchten Zustand sicher transportiert und erst am Einsatzort oberhalb der Wasseroberfläche entleert werden kann.

Gelöst wird diese Aufgabe durch einen Unterwassertransportbehälter mit den in Anspruch 1 angegebenen Merkmalen. Vorteilhafte Weiterbildungen ergeben sich aus den Unteransprüchen, der nachfolgenden Beschreibung sowie den Zeichnungen.

Der erfindungsgemäße Unterwassertransportbehälter weist eine vordere Sektion, eine mittlere Sektion und eine hintere Sektion auf. Der Unterwassertransportbehälter weist weiter eine zylindrische Grundform zur Lagerung in einem Waffenrohr auf, er hat folglich einen Durchmesser, der kleiner oder gleich einem Durchmesser eines zum Ausstoßen aus einem Waffenrohr vorgesehenen Ausstoßkörpers ist, bevorzugt einen Durchmesser der kleiner als oder gleich 600 mm aber größer als 100 mm ist. Die mittlere Sektion weist wenigstens einen Staubereich auf. Die vordere Sektion weist wenigstens ein erstes Auftriebskompensationselement auf, die hinter Sektion weist wenigstens ein zweites Auftriebskompensationselement auf. Das erste Auftriebskompensationselement und das zweite Auftriebskompensationselement sind im Inneren des Unterwassertransportbehälters angeordnet. Die vordere Sektion weist wenigstens ein erstes Oberflächenauftriebselement auf, die hintere Sektion weist wenigstens ein zweites Oberflächenauftriebselement auf. Das erste Auftriebskompensationselement und das zweite Auftriebskompensationselement sind zur Anpassung des Auftriebs an die Umgebungsbedingungen geeignet. Das erste Oberflächenauftriebselement und das zweite Oberflächenauftriebselement sind zwischen einem kompaktiertem Zustand im Inneren des Unterwassertransportbehälters und einem auftrieberzeugenden Zustand schaltbar.

Der Unterwassertransportbehälter kann einen großen Staubereich aufweisen, der auch die Unterbringung eines großen Ausrüstungsgegenstandes erlaubt. Alternativ kann der Unterwassertransportbehälter auch zwei oder mehr getrennte Staubereiche aufweisen. Vorteil dieser Ausführungsform ist es, dass bei Wassereinbruch in einen einzelnen Staubereich der Auftrieb nur in geringerem Ausmaß verringert wird.

Auftriebskompensationselemente dienen dazu den Auftrieb gezielt und zeitabhängig einzustellen. Mittels der Auftriebskompensationselemente kann der Auftrieb an Salzgehalt und Temperatur angepasst werden aber auch an die Tauchtiefe. Letztes kann insbesondere sehr wichtig sein, um die Ladung auch auf verschiedenen Dekompressionsstufen stabil zu halten.

Die Oberflächenauftriebselemente dienen dazu, einen sicheren und stabilen Auftrieb für das Auftreiben an die Oberfläche und die Entnahme der Ladung aus dem Staubereich zu gewährleisten. Besonders bevorzugt sind die Oberflächenauftriebselemente im auftrieberzeugenden Zustand großteils außerhalb der zylindrische Grundform des Unterwassertransportbehälters angeordnet und sorgen so für eine maximale Stabilisierung an der Wasseroberfläche. Hierbei sollten die Oberflächenauftriebselemente auch ein Eindringen von Wasser in den Staubereich während des Entladens kompensieren können. Besonders bevorzugt sind die Oberflächenauftriebselemente im auftrieberzeugenden Zustand horizontal zur Wasseroberfläche und quer zur Längsrichtung des Unterwassertransportbehälters angeordnet. Ganz besonders bevorzugt sind wenigstes zwei Oberflächenauftriebselemente an entgegengesetzten Enden in Längsrichtung des Unterwassertransportbehälters angeordnet. Hierdurch ergibt sich quasi eine Stabilisierung an den vier Ecken des Unterwassertransportbehälters.

Die Auftriebskompensationselemente befinden sich bevorzugt in einem von Wasser durchspülten Bereich des Unterwassertransportbehälters. In einer bevorzugten Ausführungsform ist nur der Stauraum beziehungsweise sind nur die Stauräume nicht von Wasser durchspült.

In einer weiteren Ausführungsform der Erfindung ist der Stauraum des Unterwassertransportbehälters druckdicht gegen einen von außen anstehenden Wasserdruck. Hierdurch kann ein Eindringen von Wasser auch im getauchten Zustand sicher verhindert werden.

In einer weiteren Ausführungsform der Erfindung wird das erste Oberflächenauftriebselement aus einem ersten ersten Oberflächenauftriebsteilelement und einem zweiten ersten Oberflächenauftriebsteilelement gebildet und das zweite Oberflächenauftriebselement aus einem ersten zweiten Oberflächenauftriebsteilelement und einem zweiten zweiten Oberflächenauftriebsteilelement gebildet. Hierbei können das erste erste Oberflächenauftriebsteilelement und das zweite erste Oberflächenauftriebsteilelement miteinander verbunden oder vollständig voneinander getrennt sein. Ebenso können das erste zweite Oberflächenauftriebsteilelement und das zweite zweite Oberflächenauftriebsteilelement miteinander verbunden oder vollständig voneinander getrennt sein.

In einer weiteren Ausführungsform der Erfindung weist das erste erste Oberflächenauftriebsteilelement und das zweite erste Oberflächenauftriebsteilelement jeweils den gleichen Auftrieb im auftrieberzeugenden Zustand auf. Ebenso weisen das erste zweite Oberflächenauftriebsteilelement und das zweite zweite Oberflächenauftriebsteilelement jeweils den gleichen Auftrieb im auftrieberzeugenden Zustand auf. Das erste erste Oberflächenauftriebsteilelement und das erste zweite Oberflächenauftriebsteilelement sind steuerbordseitig angeordnet und das zweite erste Oberflächenauftriebsteilelement und das zweite zweite Oberflächenauftriebsteilelement sind backbordseitig angeordnet. Bevorzugt sind die ersten und die zweiten Oberflächenauftriebsteilelemente symmetrisch zur Längsachse des Unterwassertransportbehälters angeordnet.

In einer weiteren Ausführungsform der Erfindung sind das erste Oberflächenauftriebselement und das zweite Oberflächenauftriebselement im auftrieberzeugenden Zustand im Wesentlichen quer zur Längsrichtung des Unterwassertransportbehälters angeordnet. Durch diese Anordnung kann eine gute Stabilität im aufgetriebenen Zustand an der Wasseroberfläche erreicht werden.

Im Wesentlichen quer bedeutet in diesem Zusammenhang zum einen eine Ausrichtung quer, also im 90° Winkel zur Längsachse. Aber auch Ausführungsformen, bei denen die Oberflächenauftriebselemente beispielsweise eine X-Form einnehmen sind denkbar. Wichtig ist, dass die Oberflächenauftriebselemente hierbei eine wesentliche Komponente in Querrichtung haben, also einen Winkel größer 45° zur Langsachse.

In einer weiteren Ausführungsform der Erfindung beträgt der maximale Auftrieb des ersten Auftriebskompensationselements und des zweiten Auftriebskompensationselements zusammen zwischen 2 % und 30 %, bevorzugt zwischen 5 % und 15 % des Auftriebs des gesamten Unterwassertransportbehälters mit dem ersten Oberflächenauftriebselement und dem zweiten Oberflächenauftriebselement im kompaktierten Zustand. Der Unterwassertransportbehälter wird beim Beladen vorzugsweise so austariert, dass dieser einen leichten Abtrieb, also etwas mehr Masse als Verdrängung aufweist. Damit kann mit einem vergleichsweise geringen Auftriebsvolumen der Auftriebskompensationselemente eine Einstellung auf Tiefe und Umgebungsbedingungen erfolgen. Hierdurch ist es insbesondere möglich, die Tauchtiefe zwischen der Ausbringtiefe und der Oberfläche schrittweise anzupassen und so den Tauchern auf verschiedenen Tiefen die Zeit zur Dekompression zu geben. Außerdem ist eine Anpassung an das Höhenprofil, insbesondere im Küsten- oder Uferbereich, oder auch in Flüssen möglich.

In einer weiteren Ausführungsform der Erfindung beträgt der maximale Auftrieb des ersten Oberflächenauftriebselement und des zweiten Oberflächenauftriebselement zusammen zwischen 90 % und 200 %, bevorzugt zwischen 100 % und 125 % des Abtriebs des gesamten Unterwassertransportbehälter mit dem ersten Oberflächenauftriebselement und dem zweiten Oberflächenauftriebselement im auftrieberzeugenden Zustand. Die Oberflächenauftriebselemente müssen an der Wasseroberfläche für eine stabile Lage sorgen, was durch diese Dimensionierung erreicht werden kann. Der Abtrieb entspricht der Gesamtmasse des Unterwassertransportbehälters.

In einer weiteren Ausführungsform der Erfindung weist der Unterwassertransportbehälter mit dem ersten Oberflächenauftriebselement und dem zweiten Oberflächenauftriebselement im kompaktierten Zustand sowie minimalem Auftrieb des ersten Auftriebskompensationselements und des zweiten Auftriebskompensationselements einen Auftrieb auf, welcher zwischen 1 % und 15 %, bevorzugt zwischen 2% und 8% geringer ist als die Masse des Unterwassertransportbehälters. Durch diese Auslegung kann der Unterwassertransportbehälter sehr gut mittels der Auftriebskompensationselemente auf Tiefe und Umgebungsbedingungen eingestellt werden.

In einer weiteren Ausführungsform der Erfindung weist die mittlere Sektion unterhalb des Staubereichs wenigstens eine Gaslagervorrichtung. Bevorzugt sind der Staubereich und der Bereich der wenigstens einen Gaslagervorrichtung durch einen Boden getrennt. Besonders bevorzugt ist der Boden herausnehmbar.

Als Gaslagervorrichtung können beispielsweise und insbesondere Gasdruckflaschen, insbesondere handelsübliche Atemluftflaschen eingesetzt werden. Besonders bevorzugt werden 2 bis 20, besonders bevorzugt 4 bis 12 Gasdruckflaschen verwendet.

Alternativ oder zusätzlich können reaktive Gaslagervorrichtungen eingesetzt werden, beispielsweise Natrumazid. Diese haben den Vorteil einer sehr kompakten Bauweise und einer sehr schnellen Freisetzungsgeschwindigkeit.

In einer weiteren Ausführungsform der Erfindung weisen das erste Oberflächenauftriebselement und das zweite Oberflächenauftriebselement im auftrieberzeugenden Zustand ein größeres Volumen als der Staubereich auf. Dieses dient dazu die Schwimmfähigkeit auch bei vollständiger Flutung des Staubereichs sicher zu stellen. Besonders bevorzugt ist das Volumen der Oberflächenauftriebselemente so groß gewählt, dass nicht nur eindringendes Wasser kompensiert werden kann, sondern zusätzlich noch die Ladung kompensieren kann, welche üblicher Weise eine höhere Dichte als Wasser aufweist. Besonders bevorzugt weisen das erste Oberflächenauftriebselement und das zweite Oberflächenauftriebselement im auftrieberzeugenden Zustand ein größeres Volumen als der Staubereich zuzüglich dem Volumen, welches zur Kompensation der Masse der im Stauraum gestauten Ausrüstung benötigt wird, auf.

In einer weiteren Ausführungsform der Erfindung besteht die Außenhaut des Unterwassertransportbehälters aus einem oder mehreren Materialien ausgewählt aus der Gruppe umfassend Aluminium und faserverstärkter Kunststoff, insbesondere kohlefaserverstärkter Kunststoff und glasfaserverstärkter Kunststoff.

In einer weiteren Ausführungsform der Erfindung weist der Unterwassertransportbehälter wenigstens ein erstes Gasverteilsystem auf, wobei das erste Gasverteilsystem zur Verteilung von Gas zwischen wenigstens einer Gaslagervorrichtung und dem ersten Auftriebskompensationselement, dem zweiten Auftriebskompensationselement, dem ersten Oberflächenauftriebselement und dem zweiten Oberflächenauftriebselement ausgebildet ist, wobei das Gasverteilsystem manuell von der Rückseite der hinteren Sektion bedienbar ist. Hierdurch kann ein hinter dem Unterwassertransportbehälter schwimmender Taucher leicht den Auftrieb und damit die Tauchtiefe des Unterwassertransportbehälters verändern. Der Verzicht auf elektronische Komponenten führt zu einer robusten und ausfallsicheren Ausführung.

In einer weiteren Ausführungsform der Erfindung weist der Unterwassertransportbehälter wenigstens ein erstes Gasverteilsystem auf, wobei das erste Gasverteilsystem zur Verteilung von Gas zwischen wenigstens einer Gaslagervorrichtung und dem ersten Auftriebskompensationselement, dem zweiten Auftriebskompensationselement, dem ersten Oberflächenauftriebselement und dem zweiten Oberflächenauftriebselement ausgebildet ist, wobei das Gasverteilsystem automatisch elektronisch geregelt wird. Hierdurch ist insbesondere sogar ein Anpassen an ein vorprogrammiertes Tauchprofil möglich.

In einer weiteren Ausführungsform der Erfindung weist der Unterwassertransportbehälter ein erstes Gasverteilsystem auf, wobei das erste Gasverteilsystem zur Verteilung von Gas zwischen wenigstens einer ersten Gaslagervorrichtung und dem ersten Auftriebskompensationselement und dem zweiten Auftriebskompensationselement ausgebildet ist, wobei das erste Gasverteilsystem manuell von der Rückseite der hinteren Sektion bedienbar ist. Ferner weist der Unterwassertransportbehälter ein zweites Gasverteilsystem auf, wobei das zweite Gasverteilsystem zur Verteilung von Gas zwischen einer zweiten Gaslagervorrichtung und dem ersten Oberflächenauftriebselement und dem zweiten Oberflächenauftriebselement ausgebildet ist, wobei das zweite Gasverteilsystem manuell von der Rückseite der hinteren Sektion bedienbar ist. In einer bevorzugten Ausführungsform sind das erste Gasverteilsystem und das zweite Gasverteilsystem getrennt, also nicht miteinander verbunden. Dieses führt dazu, dass selbst bei Ausfall eines Systems oder Aufbrauchen des Gasvorrats für insbesondere die Auftriebskompensationselemente ein sicheres Auftauchen und damit Entnehmen der transportierten Ladung möglich ist.

In einer weiteren Ausführungsform der Erfindung weist der Unterwassertransportbehälter ein erstes Gasverteilsystem auf, wobei das erste Gasverteilsystem zur Verteilung von Gas zwischen wenigstens einer ersten Gaslagervorrichtung und dem ersten Auftriebskompensationselement und dem zweiten Auftriebskompensationselement ausgebildet ist, wobei das erste Gasverteilsystem automatisch elektronisch geregelt wird. Ferner weist der Unterwassertransportbehälter ein zweites Gasverteilsystem auf, wobei das zweite Gasverteilsystem zur Verteilung von Gas zwischen einer zweiten Gaslagervorrichtung und dem ersten Oberflächenauftriebselement und dem zweiten Oberflächenauftriebselement ausgebildet ist, wobei das zweite Gasverteilsystem automatisch elektronisch geregelt wird. In einer bevorzugten Ausführungsform sind das erste Gasverteilsystem und das zweite Gasverteilsystem getrennt, also nicht miteinander verbunden. Dieses führt dazu, dass selbst bei Ausfall eines Systems oder Aufbrauchen des Gasvorrats für insbesondere die Auftriebskompensationselemente ein sicheres Auftauchen und damit Entnehmen der transportierten Ladung möglich ist. Durch die elektronische Regelung ist insbesondere sogar ein Anpassen an ein vorprogrammiertes Tauchprofil möglich.

In einer weiteren Ausführungsform der Erfindung weist der Unterwassertransportbehälter wenigstens ein erstes Verschlusselement zum Verschluss des Staubereichs der mittleren Sektion auf, wobei das erste Verschlusselement vollständig lösbar mit dem Unterwassertransportbehälter verbindbar ist. Zwar kann das erste Verschlusselement beispielsweise auch in Form einer Klappe mit dem Unterwassertransportbehälter verbunden sein. Dieses führt jedoch beim Entladen zu dem Risiko, dass die Klappe durch Wellengang geschlossen wird und dabei zu einer Verletzung von Personen führen kann, welche gerade zu diesem Zeitpunkt Ladung entnehmen. Das erste Verschlusselement kann auch nach vollständigem Lösen beispielsweise mittels eines Seils oder Drahts am Abtreiben gehindert werden.

In einer weiteren Ausführungsform der Erfindung weist der Unterwassertransportbehälter wenigstens ein erstes Verschlusselement zum Verschluss des Staubereichs der mittleren Sektion auf, wobei das erste Verschlusselement mit einem Scharnier mit dem Unterwassertransportbehälter verbindbar ist.

In einer weiteren Ausführungsform der Erfindung weist der Unterwassertransportbehälter an der Rückseite der hinteren Sektion eine Waffenkupplung zur Ausbringung aus einem Waffenrohr auf. Solche Waffenkupplungen sind beispielsweise von Minen oder Torpedos bekannt.

In einer weiteren Ausführungsform der Erfindung weist der Unterwassertransportbehälter an der Vorderseite der vorderen Sektion eine Kupplung zur Kupplung an ein Unterwasserfahrzeug auf. Bevorzugtes Beispiel für ein solches Unterwasserfahrzeug sind Fahrzeuge, welche von Tauchern für die Überwindung von größeren Strecken als Unterstützung verwendet werden und daher über einen Energievorrat und einen Antrieb verfügen.

In einer weiteren Ausführungsform der Erfindung weist der Unterwassertransportbehälter an der Vorderseite der vorderen Sektion und an Rückseite der hinteren Sektion jeweils eine Kupplung zur Kupplung zweier Unterwassertransportbehälter auf.

Selbstverständlich können so auch mehrere Unterwassertransportbehälter an ein Unterwasserfahrzeugt gekoppelt werden.

Beispielsweise und insbesondere weist der Unterwassertransportbehälter einen Durchmesser von 533 mm auf.

Nachfolgend ist der erfindungsgemäße Unterwassertransportbehälter anhand eines in den Zeichnungen dargestellten Ausführungsbeispiels näher erläutert.
- Fig. 1: Längsschnitt durch einen Unterwassertransportbehälter
- Fig. 2: Aufsicht auf einen Unterwassertransportbehälter
- Fig. 3: weitere Aufsicht auf einen Unterwassertransportbehälter
- Fig. 4: Detailansicht des Verschlusselements
- Fig. 5: Querschnitt durch einen Unterwassertransportbehälter
- Fig. 6: Waffenrohr mit zwei Unterwassertransportbehältern im Querschnitt

In Fig. 1 bis Fig. 5 ist ein Unterwassertransportbehälter 10 aus verschiedenen Perspektiven gezeigt.

In Fig. 1 sind die vordere Sektion 20, die mittlere Sektion 30 und die hintere Sektion 40 des Unterwassertransportbehälters 10 erkennbar. Die vordere Sektion 20 weist ein erstes Auftriebskompensationselement 50 und ein erstes Oberflächenauftriebselement 70 auf, die hintere Sektion weist ein zweites Auftriebskompensationselement 60 und ein zweites Oberflächenauftriebselement 80 auf. Das erste Oberflächenauftriebselement 70 und das zweite Oberflächenauftriebselement 80 sind im kompaktierten Zustand im Inneren des Unterwassertransportbehälters 10 angeordnet. Im auftrieberzeugenden Zustand ragen diese weit aus dem Unterwassertransportbehälter 10 heraus, wie in Fig. 2 gut erkennbar. In der mittleren Sektion 30 sind der Staubereich 90 sowie Gaslagervorrichtungen 110 angeordnet. In der hinteren Sektion 40 ist eine Waffenkupplung 100 angeordnet, um den Unterwassertransportbehälter 10 aus einem Waffenrohr 160 ausstoßen zu können.

Fig. 2 zeigt den Unterwassertransportbehälter 10 in einer schrägen Aufsichtsperspektive. Erkennbar sind das erstes erstes Oberflächenauftriebsteilelement 72, das zweites erstes Oberflächenauftriebsteilelement 74, das erstes zweites Oberflächenauftriebsteilelement 82 und das zweites zweites Oberflächenauftriebsteilelement 84 jeweils in dem auftrieberzeugenden Zustand. Durch die Anordnung der Oberflächenauftriebselement 70, 80 im Wesentlichen quer zur Längsrichtung des Unterwassertransportbehälters 10 wird eine optimale Stabilisierung des Unterwassertransportbehälters 10 an der Wasseroberfläche erreicht.

In Fig. 1 und Fig. 2 ist gut erkennbar, dass zur Veränderung des Auftriebs das Volumen des ersten Auftriebskompensationselements 50 und des zweiten Auftriebskompensationselements 60 im Inneren des Unterwassertransportbehälters 10 erfolgt.

Das erste Auftriebskompensationselement 50, das zweite Auftriebskompensationselement 60, das erste Oberflächenauftriebselement 70, das erste erste Oberflächenauftriebsteilelement 72, das zweite erste Oberflächenauftriebsteilelement 74, das zweite Oberflächenauftriebselement 80, das erste zweite Oberflächenauftriebsteilelement 82 und das zweite zweite Oberflächenauftriebsteilelement 84 sind beispielsweise und vorzugsweise aus einem Kunststoffmaterial gefertigt, welches auch beispielsweise für die Herstellung von Schlauchbooten geeignet ist.

In Fig. 3 ist das erstes zweites Oberflächenauftriebsteilelement 82 im kompaktierten Zustand gezeigt, um den Unterschied zum auftrieberzeugenden Zustand zu zeigen. Im kompaktierten Zustand ist das erstes zweites Oberflächenauftriebsteilelement 82 vollständig im Inneren des Unterwassertransportbehälters 10 angeordnet. Zusätzlich sind Handgriffe 120 erkennbar, an denen sich ein Taucher festhalten beziehungsweise mit denen ein Taucher den Unterwassertransportbehälter 10 schieben kann. Vorzugsweise sind die Handriffe 120 wenigstens teilweise ausgelegt, dass an diesen ein Kranhaken zur Wiederaufnahme des Unterwassertransportbehälters 10 angeordnet werden kann. Zusätzlich weist der Unterwassertransportbehälter 10 eine Feuerlöschkupplung 130 auf, wie diese im Unterseebootbereich üblich ist. Über die Kupplung kann im Brandfall, insbesondere wenn der Unterwassertransportbehälter 10 im Inneren eines Unterseeboots gelagert ist, ein entsprechender Feuerlöscher angeschlossen werden, um ein Feuer im Inneren zu ersticken.

Das Verschlusselement 140 ist in Fig. 4 vergrößert dargestellt. Im gezeigten Beispiel weist das Verschlusselement 140 eine Haltewarze 142 auf, welche eine Fixierung des Unterwassertransportbehälters 10 in einem Waffenrohr 160 ermöglicht. Befestigt wird das Verschlusselement 140 über zehn Spannverschlüsse 144, jeweils fünf auf jeder Seite. Hierdurch kann das Verschlusselement 140 leicht durch Taucher vollständig entfernt werden. Um das Eindringen von Wasser in den Staubereich 90 zu verhindern, weist der Unterwassertransportbehälter 10 eine Dichtung 146 auf. Der Staubereich 90 ist unten durch einen Boden 150 abgeschlossen, unter dem Gaslagervorrichtungen 110 angeordnet sind. Diese Aufteilung ist gut in Fig. 5 im Querschnitt erkennbar.

Fig. 6 zeigt schematisch zwei Unterwassertransportbehälter 10 in einem Waffenrohr 160. Nach dem Öffnen der Mündungsklappe 162 können die zwei Unterwassertransportbehälter 10 mittels einer Ausstoßvorrichtung 164 ausgestoßen werden und von Tauchern in Empfang genommen werden.

### Bezugszeichen

- 10: Unterwassertransportbehälter
- 20: vordere Sektion
- 30: mittlere Sektion
- 40: hintere Sektion
- 50: erstes Auftriebskompensationselement
- 60: zweites Auftriebskompensationselement
- 70: erstes Oberflächenauftriebselement
- 72: erstes erstes Oberflächenauftriebsteilelement
- 74: zweites erstes Oberflächenauftriebsteilelement
- 80: zweites Oberflächenauftriebselement
- 82: erstes zweites Oberflächenauftriebsteilelement
- 84: zweites zweites Oberflächenauftriebsteilelement
- 90: Staubereich
- 100: Waffenkupplung
- 110: Gaslagervorrichtung
- 120: Handgriff
- 130: Feuerlöschkupplung
- 140: Verschlusselement
- 142: Haltewarze
- 144: Spannverschluss
- 146: Dichtung
- 150: Boden
- 160: Waffenrohr
- 162: Mündungsklappe
- 164: Ausstoßvorrichtung

## Patentansprüche

1. Unterwassertransportbehälter (10) der von einem schwimmenden Taucher transportiert und manipuliert werden kann, wobei der Unterwassertransportbehälter (10) eine
vordere Sektion (20), eine mittlere Sektion (30) und eine hintere Sektion (40) aufweist, wobei der Unterwassertransportbehälter (10) eine zylindrische Grundform zur Lagerung in einem Waffenrohr (160) aufweist, wobei die mittlere Sektion (30) wenigstens einen Staubereich (90) aufweist, **dadurch gekennzeichnet, dass** die vordere Sektion (20) wenigstens ein erstes Auftriebskompensationselement (50) aufweist, wobei die hinter Sektion (40) wenigstens ein zweites Auftriebskompensationselement (60) aufweist, wobei das erste Auftriebskompensationselement (50) und das zweite Auftriebskompensationselement (60) im Inneren des Unterwassertransportbehälters (10) angeordnet sind, wobei die vordere Sektion (20) wenigstens ein erstes Oberflächenauftriebselement (70) aufweist, wobei die hintere Sektion (40) wenigstens ein zweites Oberflächenauftriebselement (80) aufweist, wobei das erste Auftriebskompensationselement (50) und das zweite Auftriebskompensationselement (60) zur Anpassung des Auftriebs an die Umgebungsbedingungen wie Salzgehalt, Temperatur oder Tauchtiefe geeignet sind, und dem schwimmenden Taucher erlauben, den Auftrieb und damit die Tauchtiefe des Transportbehälters zu verändern, wobei
das erste Oberflächenauftriebselement (70) und das zweite Oberflächenauftriebselement (80) zwischen einem kompaktiertem Zustand im Inneren des Unterwassertransportbehälters (10) und einem auftrieberzeugenden Zustand schaltbar sind.

2. Unterwassertransportbehälter (10) nach Anspruch 1, **dadurch gekennzeichnet, dass** das erste Oberflächenauftriebselement (70) aus einem ersten ersten Oberflächenauftriebsteilelement (72) und einem zweiten ersten Oberflächenauftriebsteilelement (74) gebildet wird und wobei das zweite Oberflächenauftriebselement (80) aus einem ersten zweiten Oberflächenauftriebsteilelement (82) und einem zweiten zweiten Oberflächenauftriebsteilelement (84) gebildet wird.

3. Unterwassertransportbehälter (10) nach Anspruch 2, **dadurch gekennzeichnet, dass** das erste erste Oberflächenauftriebsteilelement (72) und das zweite erste Oberflächenauftriebsteilelement (74) jeweils den gleichen Auftrieb im auftrieberzeugenden Zustand aufweisen, wobei das erste zweite Oberflächenauftriebsteilelement (82) und das zweite zweite Oberflächenauftriebsteilelement (84) jeweils den gleichen Auftrieb im auftrieberzeugenden Zustand aufweisen, wobei das erste erste Oberflächenauftriebsteilelement (72) und das erste zweite Oberflächenauftriebsteilelement (82) steuerbordseitig angeordnet sind, wobei das zweite erste Oberflächenauftriebsteilelement (74) und das zweite zweite Oberflächenauftriebsteilelement (84) backbordseitig angeordnet sind.

4. Unterwassertransportbehälter (10) nach einem der vorstehenden Ansprüche, **dadurch gekennzeichnet, dass** das erste Oberflächenauftriebselement (70) und das zweite Oberflächenauftriebselement (80) im auftrieberzeugenden Zustand im Wesentlichen quer zur Längsrichtung des Unterwassertransportbehälters (10) angeordnet sind.

5. Unterwassertransportbehälter (10) nach einem der vorstehenden Ansprüche, **dadurch gekennzeichnet, dass** der maximale Auftrieb des ersten Auftriebskompensationselements (50) und des zweiten Auftriebskompensationselements (60) zusammen zwischen 2 % und 30 %, bevorzugt zwischen 5 % und 15 % des Auftriebs des gesamten Unterwassertransportbehälters (10) mit dem ersten Oberflächenauftriebselement (70) und dem zweiten Oberflächenauftriebselement (80) im kompaktierten Zustand beträgt.

6. Unterwassertransportbehälter (10) nach einem der vorstehenden Ansprüche, **dadurch gekennzeichnet, dass** der maximale Auftrieb des ersten Oberflächenauftriebselement (70) und des zweiten Oberflächenauftriebselement (80) zusammen zwischen 90 % und 200 %, bevorzugt zwischen 100 % und 125 % des Abtriebs des gesamten Unterwassertransportbehälter mit dem ersten Oberflächenauftriebselement (70) und dem zweiten Oberflächenauftriebselement (80) im auftrieberzeugenden Zustand beträgt.

7. Unterwassertransportbehälter (10) nach einem der vorstehenden Ansprüche, **dadurch gekennzeichnet, dass** der Unterwassertransportbehälter (10) mit dem ersten Oberflächenauftriebselement (70) und dem zweiten Oberflächenauftriebselement (80) im kompaktierten Zustand sowie minimalem Auftrieb des ersten Auftriebskompensationselements (50) und des zweiten Auftriebskompensationselements (60) einen Auftrieb aufweist, welcher zwischen 1 % und 15 %, bevorzugt zwischen 2 % und 8 % geringer ist als die Masse des Unterwassertransportbehälter (10).

8. Unterwassertransportbehälter (10) nach einem der vorstehenden Ansprüche, **dadurch gekennzeichnet, dass** die mittlere Sektion (30) unterhalb des Staubereichs (90) wenigstens eine Gaslagervorrichtung (110) aufweist.

9. Unterwassertransportbehälter (10) nach einem der vorstehenden Ansprüche, **dadurch gekennzeichnet, dass** das erste Oberflächenauftriebselement (70) und das zweite Oberflächenauftriebselement (80) im auftrieberzeugenden Zustand ein größeres Volumen als der Staubereich (90) aufweisen.

10. Unterwassertransportbehälter (10) nach einem der vorstehenden Ansprüche, **dadurch gekennzeichnet, dass** die Außenhaut des Unterwassertransportbehälters (10) aus einem oder mehreren Materialien besteht ausgewählt aus der Gruppe umfassend Aluminium, faserverstärkter Kunststoff, insbesondere kohlefaserverstärkter Kunststoff und glasfaserverstärkter Kunststoff.

11. Unterwassertransportbehälter (10) nach einem der vorstehenden Ansprüche, **dadurch gekennzeichnet, dass** der Unterwassertransportbehälter (10) wenigstens ein erstes Gasverteilsystem aufweist, wobei das erste Gasverteilsystem zur Verteilung von Gas zwischen wenigstens einer Gaslagervorrichtung (110) und dem ersten Auftriebskompensationselement (50), dem zweiten Auftriebskompensationselement (60), dem ersten Oberflächenauftriebselement (70) und dem zweiten Oberflächenauftriebselement (80) ausgebildet ist, wobei das Gasverteilsystem manuell von der Rückseite der hinteren Sektion (40) bedienbar ist.

12. Unterwassertransportbehälter (10) nach einem der vorstehenden Ansprüche, **dadurch gekennzeichnet, dass** der Unterwassertransportbehälter (10) ein erstes Gasverteilsystem aufweist, wobei das erste Gasverteilsystem zur Verteilung von Gas zwischen wenigstens einer ersten Gaslagervorrichtung (110) und dem ersten Auftriebskompensationselement (50) und dem zweiten Auftriebskompensationselement (60) ausgebildet ist, wobei das erste Gasverteilsystem manuell von der Rückseite der hinteren Sektion (40) bedienbar ist, wobei der Unterwassertransportbehälter (10) ein zweites Gasverteilsystem aufweist, wobei das zweite Gasverteilsystem zur Verteilung von Gas zwischen einer zweitem Gaslagervorrichtung (110) und dem ersten Oberflächenauftriebselement (70) und dem zweiten Oberflächenauftriebselement (80) ausgebildet ist, wobei das zweite Gasverteilsystem manuell von der Rückseite der hinteren Sektion (40) bedienbar ist.

13. Unterwassertransportbehälter (10) nach einem der vorstehenden Ansprüche, **dadurch gekennzeichnet, dass** der Unterwassertransportbehälter (10) wenigstens ein erstes Verschlusselement (140) zum Verschluss des Staubereichs (90) der mittleren Sektion (30) aufweist, wobei das erste Verschlusselement (140) vollständig lösbar mit dem Unterwassertransportbehälter (10) verbindbar ist.

14. Unterwassertransportbehälter (10) nach einem der vorstehenden Ansprüche, **dadurch gekennzeichnet, dass** der Unterwassertransportbehälter (10) an der Rückseite der hinteren Sektion (40) eine Waffenkupplung (100) zur Ausbringung aus einem Waffenrohr (160) aufweist.

15. Unterwassertransportbehälter (10) nach einem der vorstehenden Ansprüche, **dadurch gekennzeichnet, dass** der Unterwassertransportbehälter (10) an der Vorderseite der vorderen Sektion (20) eine Kupplung zur Kupplung an ein Unterwasserfahrzeug aufweist.

## Claims

1. An underwater transport container (10). which can be transported and manipulated by a swimming diver, wherein the underwater transport container (10) comprises a front section (20), a central section (30) and a rear section (40), wherein the underwater transport container (10) has a cylindrical base shape for storage in a weapon barrel (160), wherein the central section (30) comprises at least one storage area (90), wherein the front section (20) comprises at least one first buoyancy compensation element (50), wherein the rear section (40) comprises at least one second buoyancy compensation element (60), wherein the first buoyancy compensation element (50) and the second buoyancy compensation element (60) are arranged inside the underwater transport container (10), wherein the front section (20) comprises at least one first surface buoyancy element (70), wherein the rear section (40) comprises at least one second surface buoyancy element (80), wherein the first buoyancy compensation element (50) and the second buoyancy compensation element (60) are suitable for adapting the buoyancy to the ambient conditions, such as salinity, temperature or immersion depth, and allow the swimming diver to change the buoyancy and thus the diving depth of the transport container, wherein the first surface buoyancy element (70) and the second surface buoyancy element (80) can be switched between a compacted state in the inner part of the underwater transport container (10) and a buoyancy-generating state.

2. The underwater transport container (10) as claimed in claim 1, **characterized in that** the first surface buoyancy element (70) is formed from a first first surface buoyancy part element (72) and a second first surface buoyancy part element (74) and the second surface buoyancy element (80) is formed from a first second surface buoyancy part element (82) and a second second surface buoyancy part element (84).

3. The underwater transport container (10) as claimed in claim 2, **characterized in that** the first first surface buoyancy part element (72) and the second first surface buoyancy part element (74) each have the same buoyancy in the buoyancy-generating state, wherein the first second surface buoyancy part element (82) and the second second surface buoyancy part element (84) each have the same buoyancy in the buoyancy-generating state, wherein the first first surface buoyancy part element (72) and the first second surface buoyancy part element (82) are arranged on the starboard side, wherein the second first surface buoyancy part element (74) and the second second surface buoyancy part element (84) are arranged on the port side.

4. The underwater transport container (10) as claimed in any one of the preceding claims, **characterized in that** the first surface buoyancy element (70) and the second surface buoyancy element (80) in the buoyancy-generating state are arranged essentially transversely to the longitudinal direction of the underwater transport container (10).

5. The underwater transport container (10) as claimed in any one of the preceding claims, **characterized in that** the maximum buoyancy of the first buoyancy compensation element (50) and the second buoyancy compensation element (60) together amounts to between 2% and 30%, preferably between 5% and 15% of the buoyancy of the entire underwater transport container (10) with the first surface buoyancy element (70) and the second surface buoyancy element (80) in the compacted state.

6. The underwater transport container (10) as claimed in any one of the preceding claims, **characterized in that** the maximum buoyancy of the first surface buoyancy element (70) and the second surface buoyancy element (80) together amounts to between 90% and 200 %, preferably between 100% and 125% of the downforce of the entire underwater transport container with the first surface buoyancy element (70) and the second surface buoyancy element (80) in the buoyancy-generating state.

7. The underwater transport container (10) as claimed in any one of the preceding claims, **characterized in that** with the first surface buoyancy element (70) and the second surface buoyancy element (80) in the compacted state and with the minimum buoyancy of the first buoyancy compensation element (50) and the second buoyancy compensation element (60), the underwater transport container (10) has a buoyancy between 1% and 15 %, preferably between 2% and 8% less than the mass of the underwater transport container (10).

8. The underwater transport container (10) as claimed in any one of the preceding claims, **characterized in that** the central section (30) comprises at least one gas storage device (110) below the storage area (90).

9. The underwater transport container (10) as claimed in any one of the preceding claims, **characterized in that** in the buoyancy-generating state, the first surface buoyancy element (70) and the second surface buoyancy element (80) have a larger volume than the storage area (90).

10. The underwater transport container (10) as claimed in any one of the preceding claims, **characterized in that** the outer skin of the underwater transport container (10) consists of one or more materials selected from the group including aluminum, fiber-reinforced plastic, in particular carbon fiber-reinforced plastic and glass fiber-reinforced plastic.

11. The underwater transport container (10) as claimed in any one of the preceding claims, **characterized in that** the underwater transport container (10) comprises at least one first gas distribution system, wherein the first gas distribution system is designed for the distribution of gas between at least one gas storage device (110) and the first buoyancy compensation element (50), the second buoyancy compensation element (60), the first surface buoyancy element (70) and the second surface buoyancy element (80), wherein the gas distribution system can be operated manually from the back of the rear section (40).

12. The underwater transport container (10) as claimed in any one of the preceding claims, **characterized in that** the underwater transport container (10) comprises a first gas distribution system, wherein the first gas distribution system is designed for the distribution of gas between at least one first gas storage device (110) and the first buoyancy compensation element (50) and the second buoyancy compensation element (60), wherein the first gas distribution system can be manually operated from the back of the rear section (40), wherein the underwater transport container (10) comprises a second gas distribution system, wherein the second gas distribution system is designed for the distribution of gas between a second gas storage device (110) and the first surface buoyancy element (70) and the second surface buoyancy element (80), wherein the second gas distribution system can be manually operated from the back of the rear section (40).

13. The underwater transport container (10) as claimed in any one of the preceding claims, **characterized in that** the underwater transport container (10) comprises at least one first closure element (140) for the closure of the storage area (90) of the central section (30), wherein the first closure element (140) can be completely reversibly connected to the underwater transport container (10).

14. The underwater transport container (10) as claimed in any one of the preceding claims, **characterized in that** the underwater transport container (10) comprises a weapon coupling (100) at the back of the rear section (40) for deployment from a weapon barrel (160).

15. The underwater transport container (10) as claimed in any one of the preceding claims, **characterized in that** the underwater transport container (10) comprises a coupling at the front of the front section (20) for coupling to an underwater vehicle.

## Revendications

1. Contenant de transport sous-marin (10) qui peut être transporté et manipulé par un plongeur nageant, le contenant de transport sous-marin (10) comprenant une section avant (20), une section centrale (30) et une section arrière (40), le contenant de transport sous-marin (10) présentant une forme de base cylindrique pour le stockage dans un tube d'arme (160), la section centrale (30) comprenant au moins une région de rangement (90), **caractérisé en ce que** la section avant (20) comprend au moins un premier élément de compensation de poussée verticale (50), la section arrière (40) comprenant au moins un deuxième élément de compensation de poussée verticale (60), le premier élément de compensation de poussée verticale (50) et le deuxième élément de compensation de poussée verticale (60) étant disposés à l'intérieur du contenant de transport sous-marin (10), la section avant (20) comprenant au moins un premier élément de poussée verticale de surface (70), la section arrière (40) comprenant au moins un deuxième élément de poussée verticale de surface (80), le premier élément de compensation de poussée verticale (50) et le deuxième élément de compensation de poussée verticale (60) étant appropriés à l'adaptation de la poussée verticale aux conditions ambiantes telles que la salinité, la température ou la profondeur de plongée, et permettant au plongeur nageant de modifier la poussée verticale et par conséquent la profondeur de plongée du contenant de transport, le premier élément de poussée verticale de surface (70) et le deuxième élément de poussée verticale de surface (80) pouvant être commutés entre un état comprimé à l'intérieur du contenant de transport sous-marin (10) et un état générant une poussée verticale.

2. Contenant de transport sous-marin (10) selon la revendication 1, **caractérisé en ce que** le premier élément de poussée verticale de surface (70) est formé à partir d'un premier premier élément partiel de poussée verticale de surface (72) et d'un deuxième premier élément partiel de poussée verticale de surface (74) et le deuxième élément de poussée verticale de surface (80) étant formé à partir d'un premier deuxième élément partiel de poussée verticale de surface (82) et d'un deuxième deuxième élément partiel de poussée verticale de surface (84).

3. Contenant de transport sous-marin (10) selon la revendication 2, **caractérisé en ce que** le premier premier élément partiel de poussée verticale de surface (72) et le deuxième premier élément partiel de poussée verticale de surface (74) présentent respectivement la même poussée verticale dans l'état générant une poussée verticale, le premier deuxième élément partiel de poussée verticale de surface (82) et le deuxième deuxième élément partiel de poussée verticale de surface (84) présentent respectivement la même poussée verticale dans l'état générant une poussée verticale, le premier premier élément partiel de poussée verticale de surface (72) et le premier deuxième élément partiel de poussée verticale de surface (82) étant disposés à tribord, le deuxième premier élément partiel de poussée verticale de surface (74) et le deuxième deuxième élément partiel de poussée verticale de surface (84) étant disposés à bâbord.

4. Contenant de transport sous-marin (10) selon l'une des revendications précédentes, **caractérisé en ce que** le premier élément de poussée verticale de surface (70) et le deuxième élément de poussée verticale de surface (80) sont disposés sensiblement transversalement à la direction longitudinale du contenant de transport sous-marin (10) dans l'état générant une poussée verticale.

5. Contenant de transport sous-marin (10) selon l'une des revendications précédentes, **caractérisé en ce que** la poussée verticale maximale du premier élément de compensation de poussée verticale (50) et du deuxième élément de compensation de poussée verticale (60) représente ensemble entre 2 % et 30 %, de préférence entre 5 % et 15 % de la poussée verticale de tout le contenant de transport sous-marin (10) avec le premier élément de poussée verticale de surface (70) et le deuxième élément de poussée verticale de surface (80) dans l'état comprimé.

6. Contenant de transport sous-marin (10) selon l'une des revendications précédentes, **caractérisé en ce que** la poussée verticale maximale du premier élément de poussée verticale de surface (70) et du deuxième élément de poussée verticale de surface (80) représente ensemble entre 90 % et 200%, de préférence entre 100% et 125% de la poussée verticale de tout le contenant de transport sous-marin avec le premier élément de poussée verticale de surface (70) et le deuxième élément de poussée verticale de surface (80) dans l'état générant une poussée verticale.

7. Contenant de transport sous-marin (10) selon l'une des revendications précédentes, **caractérisé en ce que** le contenant de transport sous-marin (10) avec le premier élément de poussée verticale de surface (70) et le deuxième élément de poussée verticale de surface (80) dans l'état comprimé ainsi qu'une poussée verticale minimale du premier élément de compensation de poussée verticale (50) et du deuxième élément de compensation de poussée verticale (60), présente une poussée verticale qui est inférieure de 1 % à 15 %, de préférence de 2 % à 8 %, à la masse du contenant de transport sous-marin (10) .

8. Contenant de transport sous-marin (10) selon l'une des revendications précédentes, **caractérisé en ce que** la section centrale (30) comprend au moins un dispositif de stockage de gaz (110) en dessous de la région de rangement (90) .

9. Contenant de transport sous-marin (10) selon l'une des revendications précédentes, **caractérisé en ce que** le premier élément de poussée verticale de surface (70) et le deuxième élément de poussée verticale de surface (80) présentent un plus grand volume que la région de rangement (90) dans l'état générant une poussée verticale.

10. Contenant de transport sous-marin (10) selon l'une des revendications précédentes, **caractérisé en ce que** le bordé du contenant de transport sous-marin (10) est constitué d'un ou plusieurs matériaux sélectionnés dans le groupe comportant de l'aluminium, une matière synthétique renforcée par des fibres, en particulier une matière synthétique renforcée par des fibres de carbone et une matière synthétique renforcée par des fibres de verre.

11. Contenant de transport sous-marin (10) selon l'une des revendications précédentes, **caractérisé en ce que** le contenant de transport sous-marin (10) comprend au moins un premier système de distribution de gaz, le premier système de distribution de gaz étant réalisé pour la distribution de gaz entre au moins un dispositif de stockage de gaz (110) et le premier élément de compensation de poussée verticale (50), le deuxième élément de compensation de poussée verticale (60), le premier élément de poussée verticale de surface (70) et le deuxième élément de poussée verticale de surface (80), le système de distribution de gaz pouvant être commandé manuellement depuis le côté arrière de la section arrière (40) .

12. Contenant de transport sous-marin (10) selon l'une des revendications précédentes, **caractérisé en ce que** le contenant de transport sous-marin (10) comprend un premier système de distribution de gaz, le premier système de distribution de gaz étant réalisé pour la distribution de gaz entre au moins un premier dispositif de stockage de gaz (110) et le premier élément de compensation de poussée verticale (50) et le deuxième élément de compensation de poussée verticale (60), le premier système de distribution de gaz pouvant être commandé manuellement depuis le côté arrière de la section arrière (40), le contenant de transport sous-marin (10) comprenant un deuxième système de distribution de gaz, le deuxième système de distribution de gaz étant réalisé pour la distribution de gaz entre un deuxième dispositif de stockage de gaz (110) et le premier élément de compensation de poussée verticale (70) et le deuxième élément de compensation de poussée verticale (80), le deuxième système de distribution de gaz pouvant être commandé manuellement depuis le côté arrière de la section arrière (40).

13. Contenant de transport sous-marin (10) selon l'une des revendications précédentes, **caractérisé en ce que** le contenant de transport sous-marin (10) comprend au moins un premier élément de fermeture (140) pour la fermeture de la région de rangement (90) de la section centrale (30), le premier élément de fermeture (140) pouvant être relié complètement de manière amovible au contenant de transport sous-marin (10).

14. Contenant de transport sous-marin (10) selon l'une des revendications précédentes, **caractérisé en ce que** le contenant de transport sous-marin (10) comprend, sur le côté arrière de la section arrière (40), un accouplement d'arme (100) pour la sortie hors d'un tube d'arme (160).

15. Contenant de transport sous-marin (10) selon l'une des revendications précédentes, **caractérisé en ce que** le contenant de transport sous-marin (10) comprend, sur le côté avant de la section avant (20), un accouplement pour l'accouplement à un véhicule sous-marin.
